# EUROPÄISCHE PATENTSCHRIFT

(11) **EP 2 635 791 B1**
(45) Veröffentlichungstag und Bekanntmachung des Hinweises auf die Patenterteilung: **07.01.2015**
(21) Anmeldenummer: 11757896.3
(22) Anmeldetag: 21.09.2011
(51) Int. Cl.: F02M 37/00, F02M 59/20, F02M 59/34

(54) **KRAFTSTOFFEINSPRITZSYSTEM EINER BRENNKRAFTMASCHINE**
FUEL INJECTION SYSTEM OF AN INTERNAL COMBUSTION ENGINE
SYSTÈME D'INJECTION DE CARBURANT D'UN MOTEUR À COMBUSTION INTERNE

(30) Priorität: 05.11.2010 DE 102010043439
(43) Veröffentlichungstag der Anmeldung: 11.09.2013
(73) Patentinhaber: Robert Bosch GmbH, 70442 Stuttgart (DE)
(72) Erfinder: KOEHLER, Achim, 71254 Ditzingen (DE)
(86) Internationale Anmeldenummer: PCT/EP2011/066401
(87) Internationale Veröffentlichungsnummer: WO 2012/059267

(56) Entgegenhaltungen:
- EP-A1- 1 712 775
- WO-A1-02/055873
- WO-A1-2007/144227
- WO-A1-2011/048827
- DE-A1-102008 042 089

## Beschreibung

### Stand der Technik

Die Erfindung betrifft ein Kraftstoffeinspritzsystem einer Brennkraftmaschine, wie z.B. aus der WO 2007/144227 bekannt, mit einem Tank, der über eine Vordruckpumpe mit einem Pumpeninnenraum einer Hochdruckpumpe verschaltet ist, wobei der Pumpeninnenraum über eine Zumesseinheit mit einem Pumpenarbeitsraum verschaltet ist und weiterhin der Pumpeninnenraum über ein Überströmventil, aufweisend ein Ventilgehäuse, einen Ventilkolben und eine in einem Federraum angeordnete Ventilfeder, mit einer Rückströmleitung hydraulisch verbunden ist.

Ein weiteres Kraftstoffeinspritzsystem einer Brennkraftmaschine ist aus der DE 10 2008 042 089 A1 bekannt. Bei diesem Kraftstoffeinspritzsystem ist der geschaltete hydraulische Raum der Zumesseinheit über eine Kraftstoffleitung mit drei Pumpenarbeitsräumen der Hochdruckpumpe verschaltet. Das Überströmventil dieses Kraftstoffeinspritzsystems weist einen hohlgebohrten Kolben mit einer eingesetzten Drossel auf, der den Federraum dieses Überströmventils mit dessen Zulauf verschaltet. Durch diese Ausgestaltung soll der Vordruck am Eingang der Zumesseinheit ausgeglichener als bisher reguliert werden und es sollen Quietschgeräusche auch bei Verwendung von Anschlussleitungen aus Stahl zuverlässig vermieden werden.

Weiterhin ist es bekannt, den von der Zumesseinheit geschalteten hydraulischen Raum über eine sogenannte Nullförderdrossel mit dem Tank oder einer Zulaufleitung zu der Vordruckpumpe zu verschalten. Durch eine solche Nullförderdrossel soll eine eventuelle Leckage der Zumesseinheit bei einer eingestellten Nullförderung abgeführt werden.

Der Erfindung liegt die Aufgabe zugrunde, ein Kraftstoffeinspritzsystem bereitzustellen, bei dem der Fülldruck eines Pumpenarbeitsraums fördermengenabhängig einstellbar ist.

### Offenbarung der Erfindung

### Vorteile der Erfindung

Diese Aufgabe wird dadurch gelöst, dass der Federraum über eine Drosselschaltung mit dem von der Zumesseinheit geschalteten hydraulischen Raum verbunden ist. Durch diese Drosselschaltung, die als Druckteiler wirkt, wird abhängig vom Druck, den die Zumesseinheit steuert, ein höherer oder geringerer Druck in dem Federraum des Überströmventils, das genauer ein Differenzdruckregelventil ist, eingestellt. Der Druck vor dem Überströmventil setzt sich damit aus dem rein mechanischen Anteil der Ventilfederkennlinie und dem hydraulischen Druck im Federraum zusammen. Da der Druck im Federraum variiert werden kann, lässt sich damit auch der Druck vor dem Überströmventil variieren.

In Weiterbildung der Erfindung ist die Drosselschaltung eine Leitungsverbindung mit einer eingeschalteten Drossel. Da die Zumesseinheit und das Überströmventil normalerweise direkt in das Pumpengehäuse der Hochdruckpumpe integriert sind, kann die Leitungsverbindung beispielsweise als Verbindungskanal ausgebildet sein. Dabei wird die Drossel durch ein in den Verbindungskanal eingesetztes Drosselelement oder aber durch eine Durchmesserreduzierung bei dem Fertigungsvorgang der Leitungsverbindung realisiert.

In Weiterbildung der Erfindung ist der Federraum mit der Rückströmleitung verschaltet, wobei in weiterer Ausgestaltung in die Rückströmleitung eine Rückströmdrossel eingeschaltet ist. Dabei kann die Rückströmleitung auch mit der Leitungsverbindung an beliebiger Stelle hinter der eingeschalteten Drossel verbunden sein, wobei die Rückströmdrossel stromabwärts dieser Verbindungsstelle in die Rückströmleitung eingeschaltet sein muss.

In weiterer Ausgestaltung der Erfindung weist die Drossel eine niedrigere Drosselrate als die Rückströmdrossel auf. Mit anderen Worten ist der Strömungsquerschnitt durch die Drossel größer als der durch die Rückströmdrossel. Durch diese Abstimmung steigt bei offener Zumesseinheit der Druck im Federraum an, während bei geschlossener Zumesseinheit der Druck im Federraum allmählich auf ungefähr das Rücklaufdruckniveau abfällt. Über eine geeignete Abstimmung der Durchmesser der Drossel und der Rückströmdrossel kann die Druckdifferenz zwischen der offenen Stellung und der geschlossenen Stellung der Zumesseinheit fast beliebig eingestellt werden.

In Weiterbildung der Erfindung ist der Drossel und/oder der Rückströmdrossel ein Filter, der beispielsweise in Weiterbildung als Spaltfilter ausgebildet sein kann, vorgeschaltet. Durch einen solchen Filter bzw. Spaltfilter werden die Drosseln zuverlässig vor Schmutzpartikeln geschützt.

In weiterer Ausgestaltung der Erfindung ist eine Absteuerleitung des Überströmventils mit der Rückströmleitung verschaltet. Ebenso sind in weiterer Ausgestaltung Lagerschmierstoffabführleitungen der Hochdruckpumpe mit der Rückführleitung verschaltet. Durch diese Ausgestaltungen ist ein kompakter Aufbau des Kraftstoffeinspritzsystems im Bereich der Hochdruckpumpe möglich, indem schon in der Hochdruckpumpe alle entsprechenden Leitungen in die Rückströmleitung einmünden, die dann in geeigneter Weise über eine externe Leitungsverbindung mit dem Tank verschaltet ist.

Zusammenfassend wird durch die erfindungsgemäße Ausgestaltung Folgendes erreicht:
- Ein fördermengenabhängiger Fülldruck wird appliziert, beispielsweise werden hohe Fülldrucke bei hohem Füllbedarf und geringe Fülldrücke, wenn nur kleine Kraftstoffmengen befördert werden müssen, eingestellt.
- Es wird ein deutlich erweiterter Arbeitsbereich erzielt, das heißt, es können variable Druckniveaus stabil eingeregelt werden. Mit einem einzigen Überströmventil (mit nur einer Einstellung) können über Variation der Drosseldurchmesser der Drossel und der Rückströmdrossel unterschiedliche Druckniveaus erzielt werden.
- Es wird eine geringe Bauteilbelastung vor allem der Ventilfeder erreicht.
- Es wird eine Kostenreduktion wegen der Vermeidung von Variationen und der Vermeidung von Einsatz von hochwertigen Ventilfedern erreicht, wobei gleichzeitig die Regeldrücke höher als bei bekannten Lösungen einstellbar sind.
- Es besteht ein geringerer Bauraumbedarf, da mit zunehmendem Regeldruck bei bekannten Ausgestaltungen auch die Federlänge der Ventilfeder zunimmt, insbesondere bei Auslegung einer ausreichenden Schwinglänge bei Druckpulsationen.
- Bei sogenannten Ein-Steller-Systemen (Regeldruckregelung nur über die Zumesseinheit), kann die Drossel zusätzlich die Funktion einer Nullförderdrossel übernehmen.
- Die Rückströmdrossel kann zusätzlich die Federraum-Dämpfungsdrossel übernehmen.

Weitere vorteilhafte Ausgestaltungen der Erfindung sind der Zeichnungsbeschreibung zu entnehmen, in der ein in der Figur dargestelltes Ausführungsbeispiel der Erfindung näher beschrieben ist.

### Kurze Beschreibung der Zeichnung

### Ausführungsform der Erfindung

Die einzige Figur zeigt in schematischer Darstellung das Zusammenwirken der wesentlichen Komponenten eines erfindungsgemäßen Kraftstoffeinspritzsystems. Von einer Vordruckpumpe 1 wird aus einem Tank 2 Kraftstoff über eine Filtereinrichtung in einen Pumpeninnenraum 3 einer Hochdruckpumpe 5 gefördert.

Die Hochdruckpumpe 5 weist ein Pumpengehäuse auf, in dem eine Pumpennockenwelle drehbar in Lagerstellen 4a, 4b gelagert ist. Die Lagerstellen 4a, 4b sind kraftstoffgeschmiert und über Lagerschmierstoffabführleitungen 6a, 6b wird der an den Lagerstellen 4a, 4b aus dem Pumpeninnenraum 3 austretende Kraftstoff in eine Rückführleitung 7, die in den Tank 2 einmündet, abgeführt. Die Pumpennockenwelle bewegt über einen Rollenstößel einen Pumpenkolben 8 bei einer Drehbewegung der Pumpennockenwelle translatorisch auf und ab. Der Pumpenkolben 8 wirkt mit einem Pumpenarbeitsraum 9 zusammen, der über eine Zumesseinheit 10 mit dem Pumpeninnenraum 3 verschaltbar ist. Mit der Zumesseinheit 10 ist die dem Pumpenarbeitsraum 9 zuzuführende Kraftstoffmenge beispielsweise in Abhängigkeit eines Drucks in einem Hochdruckspeicher beliebig einstellbar. Bei einer Aufwärtsbewegung des Pumpenkolbens 8 wird der in dem Pumpenarbeitsraum eingebrachte Kraftstoff über eine Hochdruckleitung 11 in den Hochdruckspeicher gefördert. Ein für diesen Fördergang notwendiges Saugventil für den in den Arbeitsraum 9 eingebrachten Kraftstoff und ein Rückschlagventil zur Absperrung der Hochdruckleitung 11 sind direkt in einen Pumpenzylinderkopf 12 der Hochdruckpumpe 5 eingesetzt.

Der von der Zumesseinheit geschaltete hydraulische Raum (dargestellt durch eine Verbindungsleitung 13 zu dem Pumpenarbeitsraum 9) ist über eine Leitungsverbindung 14 mit einem Federraum eines Überströmventils 16 direkt oder indirekt verbunden. Das Überströmventil 16 weist ein Ventilgehäuse 17 auf, in dem ein Ventilkolben 18 gegen die Kraft einer Ventilfeder 19 verstellt werden kann. Ein Ventilsteuerraum 20 ist mit dem Pumpeninnenraum 3 (oder der Zuführleitung zu der Zumesseinheit 10) ebenfalls über Einschaltung eines Filters verschaltet. Bei steigendem Kraftstoffdruck in dem Pumpeninnenraum 3 durch eine geschlossene Zumesseinheit 10 wird der Ventilkolben 18 in Richtung zu dem Federraum 15 bewegt und gibt eine Absteueröffnung frei, die mit einer Absteuerleitung 21, die ebenfalls in die Rückführleitung 7 einmündet, verschaltet ist. Über diese Absteuerleitung 21 wird beispielsweise bei einer eingestellten Null-Förderung der von der Vordruckpumpe 1 geförderte und nicht zur Lagerschmierung benötigte Kraftstoff abgesteuert.

Wie ausgeführt, ist der von der Zumesseinheit 10 geschaltete hydraulische Raum (Verbindungsleitung 13) über eine Leitungsverbindung 14 mit dem Federraum 15 verschaltet. Dabei ist in die Leitungsverbindung 14 eine Drossel 22 eingeschaltet. Weiterhin ist der Federraum 15 mit der Rückströmleitung 7 verschaltet, wobei in die Rückströmleitung 7 federraumnah eine Rückströmdrossel 23 eingesetzt ist. Ist die Leitungsverbindung 14 - wie dargestellt - über die Rückströmleitung 7 mit dem Federraum 15 verschaltet, ist die Rückströmdrossel 23 in jedem Fall stromabwärts der Einmündestelle angeordnet. Der Drosseldurchmesser der Drossel 22 ist größer als der Drosseldurchmesser der Rückströmdrossel 23, so dass bei geöffneter Zumesseinheit 10 der Druck in dem Federraum 15 ansteigt, während der Druck in dem Federraum 15 bei geschlossener Zumesseinheit 10 kontinuierlich auf den Druck in der Rückströmleitung 7 abgebaut wird.

Der Drossel 22 und der Rückströmdrossel 23 können Filter insbesondere Spaltfilter vorgeschaltet sein.

## Patentansprüche

1. Kraftstoffeinspritzsystem einer Brennkraftmaschine, mit einem Tank (2), der über eine Vordruckpumpe (1) mit einem Pumpeninnenraum (3) einer Hochdruckpumpe (5) verschaltet ist, wobei der Pumpeninnenraum (3) über eine Zumesseinheit (10) mit einem Pumpenarbeitsraum (9) verschaltet ist und weiterhin der Pumpeninnenraum (3) über ein Überströmventil (16), aufweisend ein Ventilgehäuse (17), einen Ventilkolben (18) und eine in einem Federraum (15) angeordnete Ventilfeder (19), mit einer Rückströmleitung (7) hydraulisch verbunden ist, **dadurch gekennzeichnet, dass** der Federraum (15) über eine Drosselschaltung mit dem von der Zumesseinheit (10) geschalteten hydraulischen Raum verbunden ist.

2. Kraftstoffeinspritzsystem nach Anspruch 1, **dadurch gekennzeichnet, dass** die Drosselschaltung eine Leitungsverbindung (14) mit einer eingeschalteten Drossel (22) ist.

3. Kraftstoffeinspritzsystem nach einem der vorherigen Ansprüche, **dadurch gekennzeichnet, dass** der Federraum (15) mit der Rückströmleitung (7) verschaltet ist.

4. Kraftstoffeinspritzsystem nach Anspruch 3, **dadurch gekennzeichnet, dass** in die Rückströmleitung (7) eine Rückströmdrossel (23) eingeschaltet ist.

5. Kraftstoffeinspritzsystem nach Anspruch 4, **dadurch gekennzeichnet, dass** die Drossel (22) eine niedrigere Drosselrate als die Rückströmdrossel (23) aufweist.

6. Kraftstoffeinspritzsystem nach einem der vorherigen Ansprüche, **dadurch gekennzeichnet, dass** der Drossel (22) und/oder der Rückströmdrossel (23) jeweils ein Filter vorgeschaltet ist.

7. Kraftstoffeinspritzsystem nach Anspruch 6, **dadurch gekennzeichnet, dass** der Filter ein Spaltfilter ist.

8. Kraftstoffeinspritzsystem nach einem der vorherigen Ansprüche, **dadurch gekennzeichnet, dass** eine Absteuerleitung (21) des Überströmventils (16) mit der Rückströmleitung (7) verschaltet ist.

9. Kraftstoffeinspritzsystem nach einem der vorherigen Ansprüche, **dadurch gekennzeichnet, dass** Lagerschmierstoffabführleitungen (6a, 6b) der Hochdruckpumpe (5) mit der Rückströmleitung (7) verschaltet sind.

10. Kraftstoffeinspritzsystem nach einem der vorherigen Ansprüche, **dadurch gekennzeichnet, dass** die Rückströmleitung (7) in den Tank (2) einmündet.

## Claims

1. Fuel injection system of an internal combustion engine, with a tank (2) which is connected to a pump interior space (3) of a high-pressure pump (5) via a booster pump (1), wherein the pump interior space (3) is connected to a pump working space (9) via a metering unit (10) and, furthermore, the pump interior space (3) is hydraulically connected to a return flow line (7) via an overflow valve (16) having a valve housing (17), a valve piston (18) and a valve spring (19) arranged in a spring space (15), **characterized in that** the spring space (15) is connected via a throttle circuit to the hydraulic space connected by the metering unit (10).

2. Fuel injection system according to Claim 1, **characterized in that** the throttle circuit is a line connection (14) with an inserted throttle (22).

3. Fuel injection system according to either of the preceding claims, **characterized in that** the spring space (15) is connected to the return flow line (7).

4. Fuel injection system according to Claim 3, **characterized in that** a return flow throttle (23) is inserted into the return flow line (7).

5. Fuel injection system according to Claim 4, **characterized in that** the throttle (22) has a lower throttle rate than the return flow throttle (23).

6. Fuel injection system according to one of the preceding claims, **characterized in that** a filter is connected upstream in each case of the throttle (22) and/or of the return flow throttle (23).

7. Fuel injection system according to Claim 6, **characterized in that** the filter is a disc filter.

8. Fuel injection system according to one of the preceding claims, **characterized in that** a spill line (21) of the overflow valve (16) is connected to the return flow line (7).

9. Fuel injection system according to one of the preceding claims, **characterized in that** bearing lubricant removal lines (6a, 6b) of the high-pressure pump (5) are connected to the return flow line (7).

10. Fuel injection system according to one of the preceding claims, **characterized in that** the return flow line (7) leads into the tank (2).

## Revendications

1. Système d'injection de carburant d'un moteur à combustion interne, comprenant un réservoir (2) qui est raccordé par le biais d'une pompe à pression préliminaire (1) à un espace interne de pompe (3) d'une pompe haute pression (5), l'espace interne de pompe (3) étant raccordé par le biais d'une unité de dosage (10) à un espace de travail de la pompe (9) et l'espace interne de pompe (3) étant en outre connecté hydrauliquement, par le biais d'une soupape de débordement (16) présentant un boîtier de soupape (17), un piston de soupape (18) et un ressort de soupape (19) disposé dans un espace de ressort (15), à une conduite de reflux (7), **caractérisé en ce que** l'espace de ressort (15) est connecté par le biais d'un circuit d'étranglement à l'espace hydraulique raccordé par l'unité de dosage (10).

2. Système d'injection de carburant selon la revendication 1, **caractérisé en ce que** le circuit d'étranglement est une connexion par conduite (14) avec un étranglement (22) incorporé dans le circuit.

3. Système d'injection de carburant selon l'une quelconque des revendications précédentes, **caractérisé en ce que** l'espace de ressort (15) est raccordé à la conduite de reflux (7).

4. Système d'injection de carburant selon la revendication 3, **caractérisé en ce qu'**un étranglement de reflux (23) est incorporé dans le circuit dans la conduite de reflux (7).

5. Système d'injection de carburant selon la revendication 4, **caractérisé en ce que** l'étranglement (22) présente un taux d'étranglement plus faible que celui de l'étranglement de reflux (23).

6. Système d'injection de carburant selon l'une quelconque des revendications précédentes, **caractérisé en ce qu'**un filtre est à chaque fois raccordé en amont de l'étranglement (22) et/ou de l'étranglement de reflux (23).

7. Système d'injection de carburant selon la revendication 6, **caractérisé en ce que** le filtre est un filtre à fente.

8. Système d'injection de carburant selon l'une quelconque des revendications précédentes, **caractérisé en ce qu'**une conduite de coupure (21) de la soupape de débordement (16) est raccordée à la conduite de reflux (7).

9. Système d'injection de carburant selon l'une quelconque des revendications précédentes, **caractérisé en ce que** des conduites d'évacuation de lubrifiant de palier (6a, 6b) de la pompe haute pression (5) sont raccordées à la conduite de reflux (7).

10. Système d'injection de carburant selon l'une quelconque des revendications précédentes, **caractérisé en ce que** la conduite de reflux (7) débouche dans le réservoir (2).
